# FASCICULE DE BREVET EUROPEEN

(11) **EP 0 223 632 B1**
(45) Date de publication et mention de la délivrance du brevet: **23.11.1989**
(21) Numéro de dépôt: 86402120.9
(22) Date de dépôt: 29.09.1986
(51) Int. Cl.: B65H 19/10

(54) **Dérouleur de bobines**
Abwickelvorrichtung für Rollen
Unwinding device for bobbins

(30) Priorité: 30.09.1985 FR 8514465
(43) Date de publication de la demande: 27.05.1987
(73) Titulaire: MATERIELS EQUIPEMENTS GRAPHIQUES, F-91000 Lisses (FR)
(72) Inventeur: Flament, Daniel, F-91420 Igny (FR)
(74) Mandataire: Lemoine, Robert

(56) Documents cités:
- DE-A- 2 755 886
- FR-A- 2 272 934
- US-A- 1 904 536
- US-A- 4 009 841

## Description

L'invention porte sur un dérouleur de bobines pour assurer l'alimentation en continu d'une bande sans fin comprenant, sur un bâti deux axes pour deux bobines, l'une en cours de déroulement, l'autre, après enlèvement du reste de bobine épuisée, recevant une bobine pleine, des moyens de maintien d'une tension de bande convenable, des moyens agissant sur son axe pour lancer la bobine pleine à la vitesse linéaire de déroulement, l'extrémité de la bobine pleine recevant un ruban de colle, des moyens pour appliquer la bande de la bobine près de l'épuisement sur la bobine pleine de façon à effectuer le collage entre les bandes, et des couteaux pour couper la bande provenant de la bobine épuisée.

Les dérouleurs de bobines de ce type connus à ce jour sont en général pourvus d'un berceau rotatif qui porte les deux axes des deux bobines et que l'on peut ainsi, le moment venu, approcher des organes qui assurent le collage, celui-ci s'effectuant dans la même zone de l'appareil.

Une telle disposition présente l'inconvénient majeur que l'ensemble mobile constitué par le berceau et les bobines est extrêmement lourd. De plus, il est en déséquilibre au moment où on le déplace, puisque l'une des bobines est pleine et l'autre presque vide.

Il en résulte la nécessité de mettre en oeuvre des moyens mécaniques extrêmement puissants, eux aussi lourds et encombrants, au détriment du prix de revient des dérouleurs et de leur facilité d'utilisation.

D'autres dérouleurs de ce type connus présentent des éléments applicateurs montés sur un ensemble mobile apte à placer ces éléments en position active alternativement au voisinage de chaque bobine pleine (voir DE-A-2 755 886).

L'invenfion a pour objet de remédier à ces inconvénients et porte sur un dérouleur de bobines tel que défini dans la revendication 1.

De préférence, pour assurer alternativement la mise en position active au voisinage de chaque bobine pleine, l'ensemble mobile est un chariot qui effectue un mouvement de translation le long de glissières perpendiculaires au plan de symétrie des deux axes.

On conçoit que grâce à cette disposition les axes des bobines sont fixes. En outre, l'équipage mobile est exclusivement constitué du chariot, des deux rouleaux applicateurs et d'un ou deux rouleaux guides, ce qui permet de le manoeuvrer rapidement et aisément en faisant appel à des moyens mécaniques légers.

L'invention permet ainsi d'équiper d'une alimentation en continu une large gamme de dérouleurs de bobines, y compris certains pour lesquels une telle alimentation n'était pas rentable jusqu'à ce jour, qu'il s'agisse par exemple de petits dérouleurs ou de dérouleurs à vitesse relativement faible.

Dans un mode de réalisation particulièrement avantageux de l'invention, les rouleaux applicateurs sont des rouleaux et ces rouleaux et le ou les rouleaux guides sont portés par deux montants pour former un cadre symétrique pourvu de deux axes voisins ou mieux dans le prolongement de ceux des rouleaux applicateurs, axes reposant dans des découpes solidaires du chariot et dont l'un est maintenu dans chacune des deux positions actives pour jouer le rôle d'axe de rotation par des butées solidaires du bâti, la commande d'approche et de contact agissant sur le cadre symétrique pour assurer le déplacement de l'autre axe et donc de l'autre rouleau applicateur et des rouleaux guides.

Un tel cadre symétrique permet de ne prévoir qu'une seule commande d'approche et qu'une seule commande de contact au lieu de deux. Si l'on sait que ces commandes comprennent classiquement au moins un vérin pour l'approche et en général deux vérins pour le contact, on comprend aisément qu'il en résulte encore une économie de fabrication et une plus grande fiabilité.

Avantageusement, les divers organes du dérouleur étant symétriques par rapport à un plan, les axes des couteaux peuvent également être fixes et disposés de part et d'autre de ce plan de symétrie.

Un mode de réalisation de l'invention est maintenant décrit à titre d'exemple non limitatif en référence aux dessins annexés dans lesquels :
la figure 1 représente très schématiquement dix phases successives du fonctionnement d'un dérouleur de bobines conforme à l'invention référencées de a à j ;
la figure 2 est une vue latérale à plus grande échelle de ce dérouleur ;
la figure 3 est une vue transversale partielle à échelle encore agrandie ; et
la figure 4 est une vue en coupe selon la ligne IV-IV de la figure 3.

On voit en figure 1 un dérouleur de bobines pour machine à imprimer constitué très schématiquement d'un bâti 1 qui supporte, par des potences 2 et 3, deux axes 4 et 5 superposés recevant deux bobines 6 et 7.

Le bâti 1 reçoit en outre un chariot 8 mobile parallèlement au plan contenant les axes 4 et 5 et un équipage classique de sortie de la bande composé de deux rouleaux fixes 9 et 10 et d'un rouleau 11 soumis à l'action d'un organe élastique non représenté.

Le chariot 8 porte un cadre articulé symétrique constitué de deux montants 12 et 13 dont un seul 12 est visible sur la figure, de deux rouleaux applicateurs 14 et 15 et d'un rouleau guide 16.

Enfin, deux couteaux 17 et 18 et leurs supports 19 et 20 de constitution classique sont disposés de part et d'autre du plan de symétrie du dérouleur.

La bande continue 21, qui est ici une bande de papier destinée à l'impression, se déroule dans la phase a de la bobine supérieure 6 pour atteindre le rouleau guide 16, puis l'équipage de sortie 9, 10, 11 et de là, selon la flèche F, la machine à imprimer.

A ce stade, le chariot 8 est en position haute et le cadre constitué par les rouleaux applicateurs 14 et 15, les montants 12 et 13 et le rouleau guide 16 en position inactive contre le chariot 8.

La phase de fonctionnement b montre la bobine 6 en voie d'épuisement tandis que la bobine 7, qui était en attente, est mise en rotation par commande de son axe 5 de telle sorte que les vitesses périphériques des deux bobines soient synchronisées.

Au cours de la phase c les dernières spires de la bobine 6 se déroulent et l'opération de collage se prépare. Pour ce faire, le chariot 8 a été mis en position basse et le cadre articulé portant les rouleaux applicateurs 14, 15 a subi une rotation autour d'un axe confondu avec celui du rouleau applicateur 16. De la sorte, la bande 21 s'appuie sur les guides 19 et 20 des couteaux et sur le rouleau applicateur 14 qui est en position d'approche au voisinage de la bobine 7, avant d'atteindre le rouleau guide 16.

La phase d est la phase de collage de l'extrémité de la bande 21 provenant de la bobine 6 maintenant vide, avec la première spire de la bobine 7. Cette opération de collage se fait de façon classique grâce à un ruban adhésif double face 22 porté par cette première spire qui est légèrement désolidarisée de la suivante.

Juste avant que ce ruban 22 passe sous le rouleau applicateur 14 en position d'approche, ce dernier est mis en position de contact, comme représenté en d par une nouvelle rotation du cadre articulé et le ruban 22 assure le collage de la bande 21 sur la première spire de la bobine 7. Le couteau 17 subit une rotation de façon elle aussi tout à fait classique et ses dents pénètrent dans la bande 21 pour la sectionner ; cette coupe peut s'effectuer avant, pendant ou bien après le collage proprement dit.

On passe ainsi à la phase e pour laquelle l'axe 4 d'entraînement de la bobine 6 est arrêté, le couteau 17 est revenu en position de repos et le cadre articulé en position inactive le long du chariot 8. La bande 23 issue de la bobine 7 se déroule maintenant en passant sur le rouleau guide 16 pour atteindre l'équipage de sortie 9, 10, 11 et enfin la machine à imprimer.

La phase f correspond au déroulement de la bobine 7 pendant lequel on a chargé l'axe 4 d'une nouvelle bobine 6' pleine.

Lorsque selon la phase g la bobine 7 commence à s'épuiser, l'axe 4 est mis en rotation et la bobine 6' est lancée à vitesse synchrone.

On aboutit ainsi à la phase h pour laquelle la bobine 7 déroulant ses dernières spires une nouvelle opération de collage se prépare. Pour ce faire, le chariot 8 est mis en position haute et le cadre articulé symétrique en position d'approche par rotation, cette fois, autour d'un axe confondu avec celui du rouleau applicateur 14. Ainsi la bande 23 se déroule le long des guides 19 et 20 des couteaux, du rouleau applicateur en position d'approche 15, du rouleau guide 16 et des trois rouleaux 9, 10, 11 de l'équipage de sortie.

Bien entendu, la bobine 6' est pourvue également d'un ruban autocollant double face 22', de telle sorte que lorsqu'au cours de la phase i le rouleau applicateur 15 est mis en position de contact, la bande 23 se colle sur la bande 24 de cette bobine 6'.

Simultanément, c'est le couteau 18 qui est mis en position active et qui assure, comme précédemment, la coupe de la bande 23 issue de la bobine 7 maintenant vide.

Lorsque le cadre articulé est revenu en position inactive, comme représenté en j, c'est la bande 24 provenant de la bobine 6' qui suit le même trajet que la bande 21 tel qu'il est représenté en a. Il reste, pour retourner à la position de départ, à remplacer la bobine 7 épuisée par une nouvelle bobine.

La figure 2 montre à plus grande échelle la structure générale du dérouleur. On y retrouve le bâti 1 constitué ici de quatre montants, dont deux visibles 25 et 26, d'un socle 27 et d'une entretoise supérieure 28 ainsi que les potences 2 et 3 qui portent les axes 4 et 5. Le dérouleur étant représenté dans sa phase d, l'axe 4 porte une bobine 6 en voie d'épuisement et l'axe 5 porte une bobine 7 pleine.

Les moteurs 29 et 30 ainsi que les volants 31 et 32 servent à déplacer latéralement les bobines.

L'équipage de sortie 9, 10, 11 est porté par les montants et les entretoises 26, 28 et les couteaux 17, 18 avec leur support 19, 20, flanqués d'une traverse de protection 33, par les montants 25.

Le chariot mobile 8 et le cadre symétrique articulé portant les rouleaux 14, 15 et 16 visibles à la figure 2 sont représentés plus en détail aux figures 3 et 4. On notera à ce propos que les rouleaux applicateurs 14 et 15 portent un revêtement souple.

Le montant 26 et son symétrique 34 portent deux crémaillères 35, 36 verticales en prise avec deux roues dentées coaxiales 37, 38 et quatre galets 39, 40, 41, 42. Ces deux roues dentées et ces quatre galets sont portés par deux flasques latéraux 43, 44 qui constituent, avec des entretoises convenables 45, 46, le chariot 8. Ainsi, ce chariot peut être déplacé en translation verticale grâce à un moteur 47 en prise par le réducteur 48 avec l'arbre 49 qui porte les deux roues dentées 37, 38.

L'entretoise 45 supporte le pivot 50 d'un vérin central d'approche 51 en prise avec un bras 52 lui-même solidaire d'une douille 53 enfilée sur l'entretoise 46 et libre en rotation.

La douille 53 porte, au voisinage de ses extrémités, deux bras symétriques 54, 55 articulés sur deux vérins de contact 56, 57 eux-mêmes en prise avec l'axe 58 du rouleau guide 16. L'axe 58 et les axes 59 et 60 des rouleaux applicateurs 14, 15 sont tourillonnés sur les montants 12 et 13.

Comme on le voit mieux en figure 3, les axes 59 et 60 des rouleaux applicateurs 14, 15 font saillie par rapport aux montants 12 et 13 de façon à s'engager dans des coussinets solidaires pour partie du chariot et pour partie du bâti.

Plus précisément, le bout d'axe 61 du rouleau applicateur 15 est logé dans une découpe 62 d'un bloc 63 solidaire du flasque 43 du chariot, et lorsque le chariot est en position basse, ce même bout d'axe 61 repose dans un siège 64 d'une butée 65 solidaire du montant 26 du bâti. On retrouve la même configuration pour le bout d'axe symétrique 61' et pour les deux bouts d'axes 66 et 66' du rouleau applicateur 14 qui coopère avec deux blocs portant eux aussi la référence 63 et avec deux butées 67 correspondant à la position haute du chariot et visibles en figure 2.

De la sorte, lorsque le chariot est en position basse, comme représenté aux figures 2, 3 et 4, le cadre articulé peut subir le mouvement de rotation qui lui est imposé par le vérin 51 pour passer en position d'approche puis par les vérins 56, 57 pour passer en position de contact autour du bout d'axe 61 et de son symétrique 61' retenus par les butées 65, tandis que le bout d'axe 66 situé à l'extrémité de l'axe 59 du rouleau 14 est libre de la même manière que son symétrique 66'.

Par contre, si le chariot se trouve en position haute, ce sont les bouts d'axes 66 et 66' qui sont en prise avec les butées 67 et la rotation a donc lieu autour de l'axe 59, l'axe 60 se trouvant alors libre.

Ainsi ont été représentés et décrits tous les mécanismes permettant d'obtenir les mouvements des pièces du dérouleur nécessaires pour l'exécution des phases a à j commentées en regard de la figure 1.

Le moteur 47 assure le mouvement alternatif de montée et de descente du chariot 8 qui avance grâce aux roues dentées 37, 38 et aux galets 39 à 42 le long des crémaillères 35, 36. Le vérin unique d'approche 51 assure, par l'intermédiaire du bras 52 de la douille 53, des bras 54, 55 et des vérins en position rétractée 56 et 57, le mouvement d'approche du rouleau applicateur 14 autour de l'axe 61, 61' lorsque le chariot est en position basse et du rouleau applicateur 15 autour de l'axe 66, 66' lorsque le chariot est en position haute. Les vérins 56, 57 assurent ensuite le mouvement de contact pour l'un ou l'autre des rouleaux applicateurs, suivi d'une rotation des couteaux 17, 18 autour de l'axe de son support 19 ou 20. On notera que les organes de commande de ces deux couteaux 17, 18 n'ont pas été décrits car ils sont eux aussi parfaitement classiques et largement utilisés dans les dérouleurs connus à ce jour.

La simplicité même des moyens mécaniques mis en oeuvre par l'invention permet de concevoir pour certaines utilisations une commande manuelle des mouvements du chariot et des vérins, mais il va de soi que, selon la vitesse de déroulement et selon la taille de l'installation, des solutions plus ou moins automatisées peuvent être mises en oeuvre, Par exemple, le mouvement du chariot peut rester à commande manuelle tandis que l'approche, le contact et la coupe peuvent être automatisés. On utilisera alors avantageusement les moyens classiques qui permettent de repérer le ruban auto-collant double face 22 ou 22' et de déclencher le contact et la coupe grâce à ce repérage, ce qui élimine le positionnement manuel du ruban de colle.

## Revendications

1. Dérouleur de bobines (6, 6', 7) pour assurer l'alimentation en continu d'une bande sans fin (21, 23) comprenant, sur un bâti (25 à 28) deux axes (4, 5) pour deux bobines, l'une en cours de déroulement, l'autre, après enlèvement du reste de bobine épuisée, recevant une bobine pleine, des moyens de maintien d'une tension de bande convenable (9, 10, 11), des moyens agissant sur son axe pour lancer la bobine pleine à la vitesse linéaire de déroulement, l'extrémité de la bobine pleine recevant un ruban de colle (22, 22'), des moyens pour appliquer la bande de la bobine près de l'épuisement sur la bande de la bobine pleine de façon à effectuer un collage entre ces deux bandes au moyen du ruban de colle, ces moyens d'application comprenant des éléments applicateurs (14, 15) montés sur un ensemble mobile (8) apte à placer ces éléments en position active alternativement au voisinage de chaque bobine (6, 6', 7) pleine, et des couteaux (17, 18) pour couper la bande provenant de la bobine épuisée, caractérisé en ce que les moyens d'application comprennent deux éléments applicateurs (14, 15) disposés, sur l'ensemble mobile, de part et d'autre d'au moins un rouleau guide (16) sur lequel passe la bande déroulée (21, 23), ainsi qu'un premier (51) et un second (56, 57) moyens de commande aptes à agir successivement sur celui des éléments applicateurs (14 ou 15) qui est situé de l'autre côté de la bande (21, 23) par rapport à la bobine pleine, pour placer cet élément applicateur respectivement dans une position d'approche de la surface de la bobine pleine, puis dans une position de contact avec la surface de cette même bobine.

2. Dérouleur de bobines selon la revendication 1, caractérisé en ce que, l'ensemble mobile est un chariot (8) commandé par des moyens d'entraînement aptes à t'animer d'un mouvement de translation le long de glissières (35, 36) parallèles au plan contenant les axes (4, 5) des deux bobines (6, 6', 7).

3. Dérouleur de bobines selon la revendication 1 ou 2, caractérisé en ce que les éléments applicateurs sont des rouleaux (14, 15), et en ce que ces rouleaux et le ou les rouleaux guides (16) sont portés par deux montants (12, 13) pour former un cadre symétrique pourvu de deux axes de pivotement (61, 61', 66, 66') distants l'un de l'autre de part et d'autre du ou des rouleaux guides, axes reposant dans des découpes (62) de l'ensemble mobile (8) et dont l'un est maintenu dans chacune des deux positions actives, pour jouer le rôle d'axe de rotation, par des butées (65, 67) solidaires du bâti, les premier et second moyens de commande (51 ; 56, 57) agissant successivement sur le cadre symétrique pour le faire pivoter autour de l'un ou de l'autre de ses axes afin d'amener en deux temps le rouleau applicateur opposé (14 ou 15) contre la surface de la bobine pleine.

4. Dérouleur de bobines selon la revendication 3, caractérisé en ce que les axes de pivotement (61, 61', 66, 66') du cadre sont confondus avec les axes de rotation des rouleaux applicateurs (14, 15).

5. Dérouleur de bobines selon la revendication 3 ou 4, caractérisé en ce que ledit premier moyen de commande est constitué par un vérin central d'approche (51) qui, d'un côté, est articulé sur l'ensemble mobile (8) et, de l'autre côté, est en prise avec un bras (52) lui-même solidaire d'une douille (53) enfilée en rotation libre sur une entretoise (46) de l'ensemble mobile (8) et portant, au voisinage de ses deux extrémités, deux bras symétriques (54, 55) lesquels sont articulés, à l'autre bout, chacun à l'une des extrémités d'un vérin de contact (56, 57), les deux vérins de contact (56, 57), qui constituent ledit second moyen de commande, étant, par leur seconde extrémité, reliés audit cadre symétrique, chacun en un point médian entre les deux rouleaux applicateurs (14, 15).

6. Dérouleur de bobines selon la revendication 5, caractérisé en ce que les deux vérins de contact (56, 57) sont en prise avec l'axe (58) du rouleau guide (16).

7. Dérouleur de bobines selon l'une quelconque des revendications 1 à 6, caractérisé en ce que les axes des couteaux (17, 18) sont fixés et disposés de part et d'autre de son plan de symétrie.

## Claims

1. A reel unwinder (6, 6', 7) for continuously supplying an endless web (21, 23), comprising mounted on a stand (25 to 28), two spindles (4, 5) for supporting two reels, one of which is being unwound while the other spindle, after removal of the core of the consumed reel, receives a full reel, means (9, 10, 11) for maintaining a suitable web tension, means for accelerating the full reel to the linear unwinding speed through an action on the spindle thereof, the free end of the full reel receiving a strip of adhesive (22, 22'), laying means for placing the web of the nearly consumed reel onto the web of the full reel to bond the webs by the strip of adhesive, said laying means including applicator elements (14, 15) mounted on a movable assembly (8) for bringing said elements into an active position alternately near each full reel (6, 6', 7), and knife means (17, 18) for cutting the web issued from the consumed reel, characterized in that the laying means comprise two applicator elements (14, 15) mounted on the movable assembly on each side of at least one guide roller (16) on which the unwound web (21, 23) passes, as well as first (51) and second (56, 57) control means for successively acting on the applicator element (14 or 15) which is situated on the other side of the web (21, 23) with respect to the full reel, for placing said applicator element into an approach position relatively to the full reel surface, and then into a contact position with said full reel surface, respectively.

2. A reel unwinder according to claim 1, characterized in that the movable assembly is a carriage (8) which is driven by driving means for executing a translational movement along slides (35, 36), said slides being parallel with the plane containing the spindles (4, 5) of said two reels (6, 6', 7).

3. A reel unwinder according to claim 1 or 2, characterized in that the applicators elements are rollers (14, 15), and in that these rollers as well as the guide roller(s) (16) are carried by two posts (12, 13) for forming a symmetrical frame provided with two axles (61, 61', 66, 66') on opposite sides of said guide roller or of each of said guide rollers and at a distance from each other, said axles resting in cut-out portions (62) of said movable assembly (8), one of said axles being retained in each of said two active positions, by stops (65, 67) integral with the stand, for functioning as a pivot axle, said first and second control means (51 ; 56, 57) acting one after the other on the symmetrical frame for pivoting it about one of the axles thereof for bringing in two steps the opposite applicator roller (14 or 15) against the full reel surface.

4. A reel unwinder according to claim 3, characterized in that said axles (61, 61', 66, 66') for pivoting said frame are flush with the pivot axles of said applicator rollers (14, 15).

5. A reel unwinder according to claim 3 or 4, characterized in that said first control means comprise a central approach jack (51) articulated, on one side thereof, to said movable assembly (8) and engaged, on the other side thereof, with an arm (52) fixed to a bush (53), said bush being rotatably mounted around a strut (46) on the movable assembly (8) and carrying two symmetrical arms (54, 55) near both ends of said arm, said symmetrical arms being articulated at the opposite end thereof to respective ends of contact jacks (56, 57) the two contact jacks (56, 57) forming together said second control means and being connected at opposite second ends thereof with said symmetrical frame each at a mid-point between said two applicator rollers (14, 15).

6. A reel unwinder according to claim 5, characterized in that said two contact jacks (56, 57) are engaged with the axle (58) supporting said guide roller (16).

7. A reel unwinder according to anyone of claims 1 to 6, characterized in that the axles of said knives (17, 18) are fixed and arranged on either side of the plane of symmetry of the unwinder.

## Patentansprüche

1. Abwickelvorrichtung (6, 6', 7) für Rollen zur Sicherung der Dauerversorgung eines endlosen Bandes (21, 23), bestehend aus zwei Achsen (4, 5) auf einem Gehäuse (25 bis 28) für zwei Rollen, von denen die eine in der Abwickelphase ist und die andere nach dem Entfernen des Restes der abgewickelten Rolle eine volle Rolle aufnimmt, ferner aus Mitteln (9, 10, 11) zur Sicherung einer ausreichenden Bandvorspannung, aus Mitteln, die auf ihre Achse wirken, um die volle Rolle auf ihre volle Abwickelgeschwindigkeit zu bringen, wobei auf das Ende der vollen Rolle ein Klebestreifen (22, 22') aufgebracht ist, aus Mitteln um das Band der fast abgewickelten Rolle auf das Band der vollen Rolle zu drücken, um durch den Klebestreifen eine Verklebung beider Bänder zu bewirken, wobei diese Druckmittel Druckelemente (14, 15) beinhalten, die auf einer beweglichen Einheit (8) montiert sind, die in der Lage ist, diese Elemente jeweils in Betriebsstellung in der Nähe jeder vollen Rolle (6, 6', 7) zu bringen, sowie aus Messern (17, 18) um das Band der abgewickelten Rolle zu schneiden, dadurch gekennzeichnet, daß die Druckmittel zwei Druckelemente (14, 15) beinhalten und an beiden Seiten von mindestens einer Führungsrolle (16) angeordnet sind, über welche das abgewickelte Band läuft, sowie ein erstes (51) und ein zweites (56, 57) Steuerungsmittel, das in der Lage ist, jeweils auf jenes Druckelement (14 oder 15) zu wirken, das sich an der anderen Seite des Bandes (21, 23) zur vollen Rolle befindet, um dieses Druckelement jeweils in die Näherungslage der Oberfläche der vollen Rolle und dann in eine Kontaktlage mit der Fläche dieser gleichen Rollen zu bringen.

2. Abwickelvorrichtung für Rollen nach Anspruch 1, dadurch gekennzeichnet, daß die bewegliche Einheit (8) ein Wagenist, der durch Antriebsmittel gesteuert ist, die in der Lage sind, ihm entlang der parallel zur Fläche der Achsen (4, 5) beider Rollen (6, 6', 7) angeordneten Schienen (35, 36) eine Translationsbewegung zu geben.

3. Abwickelvorrichtung für Rollen nach Anspruch 1 oder 2, dadurch gekennzeichnet, daß die Druckelemente Rollen (14, 15) sind, und daß diese Rollen und die Rührungsrolle(n) (16) durch zwei Ständer (12, 13) getragen sind, um einen symmetrischen Rahmen zu bilden mit zwei beidseitig an den Enden der Führungsrolle(n) angeordneten Schwenkachsen (61, 61', 66, 66'), welche Achsen in den Einschnitten (62) der beweglichen Einheit (8) liegen, wovon eine in jeder der Betriebsstellungen schwenkbar ausgebildet ist und durch am Rahmen befestigten Anschläge (65, 67) festgehalten wird, wobei die ersten und zweiten Steuerungsmittel (51, 56, 57) der Folge nach auf den symmetrischen Rahmen wirken, um ihn um eine der Achsen zu verschwenken, um somit in zwei Phasen die gegenüberliegende Druckrolle (14 oder 15) an die Fläche der vollen Rolle zu bringen.

4. Abwickelvorrichtung für Rollen nach Anspruch 3, dadurch gekennzeichnet, daß die Schwenkachsen (61, 61', 66, 66') des Rahmens mit den Drehachsen der Druckrollen (14, 15) zusammengelegt sind.

5. Abwickelvorrichtung für Rollen nach Anspruch 3 oder 4, dadurch gekennzeichnet, daß das erste Steuermittel aus einem mittig angeordneten Näherungszylinder (51) besteht, der einerseits an der beweglichen Einheit (8) angelenkt ist und andererseits mit einem Arm (52) verbunden ist, der selbst mit einem Zapfen (53) verbunden ist, der freirotierend in einer Stütze (46) der beweglichen Einheit gesteckt ist, und der in der Nähe seiner beiden Enden zwei symmetrische Arme (54, 55) trägt, welche jeweils an einem Ende eines Kontakt-Zylinders (56, 57) angelenkt sind, wobei die zwei Kontakt-Zylinder (56, 57), die das zweite Steuermittel bilden, über ihre zweiten Enden jeweils in der Mitte zwischen den beiden Druckrollen (14, 15) mit dem besagten symmetrischen Rahmen verbunden sind.

6. Abwickelvorrichtung für Rollen nach Anspruch 5, dadurch gekennzeichnet, daß die beiden Kontakt-Zylinder (56, 57) mit der Achse (58) der Führungsrolle (16) in Angriff sind.

7. Abwickelvorrichtung für Rollen nach einem der Ansprüche 1 bis 6, dadurch gekennzeichnet, daß die Achsen der Messer (17, 18) beidseitig ihrer Symmetriefläche befestigt und angeordnet sind.
